# EUROPÄISCHE PATENTSCHRIFT

(11) **EP 2 442 323 B1**
(45) Veröffentlichungstag und Bekanntmachung des Hinweises auf die Patenterteilung: **28.08.2013**
(21) Anmeldenummer: 10187707.4
(22) Anmeldetag: 15.10.2010
(51) Int. Cl.: H01F 27/32

(54) **Öltransformatorisolationsmodul**
Oil transformer isolation module
Module d'isolation de transformateur d'huile

(43) Veröffentlichungstag der Anmeldung: 18.04.2012
(73) Patentinhaber: ABB Technology AG, 8050 Zürich (CH)
(72) Erfinder: Brendel, Hartmut, 06120 Halle (DE); Starke, Matthias, 06184 Kabelsketal (DE)
(74) Vertreter: Partner, Lothar

(56) Entgegenhaltungen:
- DE-B1- 1 563 479
- US-A- 3 302 149

## Beschreibung

Die Erfindung betrifft ein Öltransformatorisolationsmodul mit einer Vielzahl an längs einer Linie bündig übereinander angeordneten, miteinander verbundenen, gleichartigen, scheibenähnlichen Isolationselementen mit einem jeweils zumindest ähnlichen Grundriss.

Es ist allgemein bekannt, dass Transformatoren mit einer Nennleistung von beispielsweise 100MVA und höher bei einer Nennspannung von 110kV und höher üblicherweise als Öltransformatoren ausgeführt werden, welche ein Gewicht von bis zu 200t aufweisen können. Hierbei ist der Transformator innerhalb eines mit Öl gefüllten Transformatorkessels angeordnet, wobei das Öl sowohl der Isolation als auch der verbesserten Kühlung dient. Die elektrische Verbindung der jeweiligen Anschlüsse des Transformators mit Ausleitungsisolatoren an der Außenseite des Ölkessels erfolgt hierbei durch elektrische Leiter, welche gegebenenfalls von einem Barrierensystem umgeben sind. Ein Barrieresystem ist radialsymmetrisch um den betreffenden Leiter aufgebaut und umfasst ein elektrisch leitfähiges Schirmrohr sowie bedarfsweise mehrere voneinander beabstandete Isolationsbarrieren. Ölkühlung fördernde Isolierstoffteile für die Isolierung von Wicklungen sind aus DE 1563479 bekannt. Die US 3302149 offenbart zylinderförmige Isolierhülsen für Transformotorspulen.

Aus Gründen der mechanischen Stabilität sind die Leiter beziehungsweise die rohr-ähnlichen Barrieresysteme in bestimmten Abständen innerhalb des Ölkessels abzustützen. Hierzu werden bedarfsweise Stützisolatoren verwendet, welche beispielsweise dem Material Pressspan gefertigt sind. Die Isolationsfähigkeit eines masssiven Stützisolators ist bei identischer Isolationsstrecke wegen der zusätzlichen Belastung durch Kriechwege in der Regel geringer als die Isolationsfähigkeit von reinem Öl.

Nachteilig ist daher, dass ein geforderter Isolationsabstand im Bereich eines Stützisolators höher ist, als wenn der Leiter beziehungsweise das Barrieresystem frei im Öl schwebend wären, so dass der Ölkessel größer auszuführen ist, als unbedingt notwendig. Zudem sind Öltransformatoren größerer Leistung und Spannung Unikate oder werden nur in Kleinstserien gefertigt, so dass sich auch verschiedenste Geometrieanforderungen an die Stützisolatoren ergeben, welche zu einer unerwünschten Variantenvielfalt führt, welche letztendlich einen erhöhten Produktionsaufwand bedingt.

Ausgehend von diesem Stand der Technik ist es Aufgabe der Erfindung, eine Öltransformatorisolationsmodul beziehungsweise einen Stützisolator für den Einsatz in einer ölgefüllten Umgebung wie einem Ölkessel anzugeben, welcher ein verbessertes Isolationsvermögen aufweist und zudem einfach in einer hohen Variantenvielfalt zu fertigen ist.

Diese Aufgabe wird gelöst durch ein Öltransformatorisolationsmodul der eingangs genannten Art. Dieses ist dadurch gekennzeichnet, dass ein Isolationselement wenigstens eine erste ebene und eine zweite dazu benachbarte und überwiegend parallele Lage aus einem mechanisch festen, flächigen ersten Isolationsmaterial aufweist, dass die erste und die zweite Lage Isolationsmaterial mit einer dritten dazwischen angeordneten, gewellten Lage aus einem mechanisch festen, flächigen, zweiten Isolationsmaterial verbunden und beabstandet sind, wobei die dritte Lage seitliche Kanten aufweist und derart gewellt ist, dass alle durch die gewellte Form gebildeten Hohlräume über die seitlichen Kanten komplett mit einer Flüssigkeit flutbar sind.

Die Grundidee der Erfindung besteht darin, anstelle einer massiven Stützisolators beispielsweise aus Pressspan oder Keramik eine Stützstruktur mit Hohlräumen zu verwenden, welche beim Betrieb des Transformators komplett mit Öl gefüllt sind. Die Stützstruktur ist vorzugsweise aus dem Material Pressspan gefertigt. Jeder Pfad längs einer den kürzesten Durchschlagsweg bestimmenden Oberflächennormalen durch ein so gebildetes Öltransformatorisolationsmodul verläuft nicht ausschließlich in festem Isolationsmaterial, vielmehr sind die Hohlräume durch die Wellenform der dritten Lagen der jeweiligen Isolationselemente derart ausgestaltet, dass stets ein Teil des Pfades auch durch Öl verläuft. Bedingt durch die verschiedenen Isolationsfähigkeiten von Öl und festem Isolationsstoff wie Pressspan in Kombination mit deren unterschiedlichen Dielektrizitätskonstanten ergibt sich daraus eine insgesamt höhere Isolationsfähigkeit der gesamten Anordnung. Der Effekt der Verdrängung des elektrischen Feldes infolge der höheren Permittivität eines festen Isolierstoffes wie Pressspan in anliegende Ölkanäle, wie sie beispielsweise zwischen den Barrieren der abzustützenden Ausleitung existieren, wird gegenüber massiven Konstruktionen durch einen Ölanteil der Isolationsstrecke in dem erfindungsgemäßen Stützisolator drastisch reduziert. Der Ölanteil liegt entsprechend einer bevorzugten Variante in einem Bereich von 40% bis 60%, besonders bevorzugt ist der Bereich um 50%.

Ein rein durch festen Isolationsstoff verlaufender Pfad folgt bei einem erfindungsgemäßen Öltransformatorisolationsmodul abschnittsweise der Wellenform der dritten Lage jedes Isolationselementes und ist daher abschnittsweise schräg und gegenüber dem kürzesten Pfad längs einer Flächennormalen entsprechend länger, so dass sich auch diesbezüglich eine verbesserte Isolationsfähigkeit ergibt.

Voraussetzung für eine erfindungsgemäße Isolationsfähigkeit eines Öltransformatorisolationsmoduls im Betrieb ist jedoch, dass dessen Hohlräume komplett mit Öl geflutet und Lufteinschlüsse vermieden sind. Hierzu sind alle Hohlräume so auszugestalten, dass sie zumindest von einer, vorzugsweise von zwei Seiten flutbar sind. Selbstverständlich lässt sich anstelle des bewährten flüssigen Isolationsmittels Öl auch ein anderes geeignetes flüssiges Isolationsmittel verwenden. Eine Flutung eines Öltransformatorisolationsmoduls beziehungsweise eines Isolationselementes mit Öl erfolgt durch dessen offene Seitenkanten, in welche die durch die gewellten dritten Lagen entstandenen Hohlräume sozusagen als Kanäle münden. Durch ein Ziehen eines Vakuums lassen sich besonders zuverlässig eventuelle Lufteinschlüsse auch aus waagerecht angeordneten durch Hohlräume gebildete Kanäle entfernen.

Um eine mechanische Stabilität eines Öltransformatorisolationsmoduls beziehungsweise der dieses zumindest abschnittsweise bildenden Isolationselemente zu gewährleisten ist die Verwendung eines mechanisch festen Isolationsmaterials für die jeweiligen Lagen notwendig. Hier hat sich insbesondere in der Kombination mit dem Isolationsmittel Öl das Isolationsmaterial Pressspan oder ein anderes entsprechend hartes Material auf Zellstoffbasis bewährt. Gänzlich ungeeignet ist hingegen ein weiches Zellstoffmaterial wie Pappe. In dem Verbund der ersten bis dritten Lage ergibt sich somit eine hohe mechanische Stabilität eines Öltransformatorisolationsmoduls, ebenso in dem Gesamtverbund aller übereinander angeordneten Isolationselemente. Ein Öltransformatorisolationsmodul ist erfindungsgemäß längs der Linie am höchsten mit einer elektrischen Spannung zu beanspruchen, längs derer die Isolationselemente übereinander angeordnet sind.

Der modulare Aufbau aus einer Vielzahl von übereinander angeordneten, miteinander verbundenen, gleichartigen, scheibenähnlichen Isolationselementen ermöglicht eine einfache Fertigung verschiedener Stützisolatorvarianten. So ist vorzugsweise zunächst eine größere Platte eines dreischichtigen Verbundmaterials zu fertigen, beispielsweise mit einer Kantenlänge von 1m mal 1m. Anschließend ist die gewünschte Vielzahl von Isolationselementen in einer gewünschten Grundrissform, beispielsweise 15cm mal 15cm Kantenlänge, auszuschneiden beziehungsweise auszusägen. Diese Isolationselemente sind dann beispielsweise mittels einer Klebeverbindung übereinander anzuordnen. Somit ist ein Öltransformatorisolationsmodul beziehungsweise ein Stützisolator mit verbesserter Isolationseigenschaft bereitgestellt, welcher besonders einfach in einer hohen Variantenvielfalt zu fertigen ist.

In einer besonders bevorzugten Ausgestaltung des erfindungsgemäßen Öltransformatorisolationsmoduls ist die jeweilige dritte Lage der Isolationselemente zumindest bereichsweise trapezähnlich gewellt. Dies bietet eine verbesserte flächige Verbindungsmöglichkeit der durch die Trapezform gebildeten Plateaus der dritten gewellten Lagen mit den angrenzenden ebenen ersten und zweiten Lagen, was sich zudem auch positiv auf die Isolationsfähigkeit des Isolationselementes auswirkt. Darüber hinaus ist die mechanische Stabilität durch die nunmehr annähernd gerade Strebenform der Trapezseiten zwischen jeweils erster und dritter Lage vorteilhaft gesteigert.

Entsprechend einer weiteren Ausgestaltungsvariante eines erfindungsgemäßen Öltransformatorisolationsmoduls sind bei wenigstens einem Isolationselement wenigstens eine weitere ebene Lage und eine damit verbundene weitere gewellte Lage zwischen der ersten und zweiten Lage angeordnet, so dass sich eine alternierende Abfolge von ebenen und gewellten Lagen ergibt. Diese mehrlagige Struktur steigert in vorteilhafter Weise sowohl die elektrische Isolationsfähigkeit als auch die mechanische Stabilität.

Entsprechend einer weiteren Ausgestaltungsform entspricht das erste Isolationsmaterial dem zweiten Isolationsmaterial, abgesehen von der Wellenform. Hierdurch ist die Fertigung eines Öltransformatorisolationsmoduls vereinfacht. Unterschiede im Isolationsmaterial könnten beispielsweise in dessen Dicke, beispielsweise 1 mm bis 4mm, oder in dessen Flexibilität begründet sein, wobei Pressspanvarianten eine jeweils bevorzugte Ausführungsform sind.

In einer besonders bevorzugten Ausführungsvariante entspricht die Höhe der durch die gewellte Form gebildeten Hohlräume wenigstens der doppelten Dicke des ungewellten zweiten Isolationsmaterials, wobei auch eine vier- oder sechsfache Dicke durchaus geeignet sein kann. Hierdurch ist sichergestellt, dass jeder längs einer Oberflächennormalen durch das Öltransformatorisolationsmodul verlaufende Isolationspfad zu einem Mindestanteil durch Öl verläuft, wodurch die Isolationsfähigkeit vorteilhaft gesteigert ist.

Gemäß einer besonders bevorzugten Form des Öltransformatorisolationsmoduls sind die seitlichen Kanten einer gewellten Lage allseitig gegenüber den Kanten der angrenzenden ebenen Lagen nach innen versetzt sind, so dass eine umlaufende erste Nut gebildet ist, durch welche in vorteilhafter Weise der Kriechweg verlängert und die Isolationsfähigkeit des Isolationselementes gesteigert wird.

Entsprechend einer weiteren Ausgestaltungsvariante des erfindungsgemäßen Öltransformatorisolationsmoduls ist zwischen wenigstens zwei übereinander angeordneten Isolationselementen eine Zwischenschicht mit ähnlichem Grundriss aus einem festen Isolationsmaterial angeordnet. Dies kann dann sinnvoll sein, wenn beispielsweise nur eine geringere Verbesserung der Isolationsfähigkeit gefordert ist. Als besonders bevorzugte Untervariante hiervon weist die Zwischenschicht einen Grundriss auf, welcher größer ist als der jeweilige Grundriss der angrenzenden Isolationselemente, so dass durch die Zwischenschicht ein umlaufender Überstand gebildet ist. Auch dieser verlängert den Kriechweg und verbessert so die Isolationsfähigkeit. Derselbe Effekt wird auch dadurch erreicht, dass die Zwischenschicht einen Grundriss aufweist, welcher kleiner ist als der jeweilige Grundriss der angrenzenden Isolationsmodule, so dass durch die Zwischenschicht eine umlaufende zweite Nut gebildet ist, welche nach innen gerichtet ist.

Ein geeigneter Klebstoff zum Verbinden benachbarter Lagen eines Isolationselementes, oder zum Verbinden von Isolationselementen untereinander oder mit einer Zwischenschicht ist hochspannungsbeständigen Klebstoff wie beispielsweise Kasein. Dieser trocknet vorzugsweise unter erhöhtem Druck und unter erhöhter Temperatur, um so im getrockneten Zustand eine gewünschte stabile Verbindung zu gewährleisten.

Im Betrieb eines Öltransformatorisolationsmodul sind alle durch die gewellte Form der dritten Lagen der Isolationselemente gebildeten Hohlräume komplett mit Öl geflutet. Seine gewünschte Isolationsfähigkeit erreichen ein Öltransformatorisolationsmodul beziehungsweise dessen Isolationselemente erfindungsgemäß erst dann, wenn alle Hohlräume mit Öl oder einem anderen geeigneten flüssigen Isolationsmittel gefüllt sind.

Ein Öltransformator mit Ölkessel und wenigstens einem erfindungsgemäßen Öltransformatorisolationsmodul kann somit auch in besonders vorteilhafter Weise mit einem etwas kleineren Ölkessel gefertigt werden.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen Schnitt durch ein Teil eines ölgefüllten Isolationselementes,
- Fig. 2: eine Seitenansicht auf ein erstes exemplarisches Öltransformatorisolationsmodul,
- Fig. 3: eine Seitenansicht auf zweites exemplarisches Öltransformatorisolationsmodul sowie
- Fig. 4: eine Draufsicht auf verschiedene Grundrisse.

Fig. 1 zeigt einen Schnitt 10 durch einen Abschnitt eines ölgefüllten Isolationselementes. Eine erste ebene Lage 12 aus einem ersten Isolationsmaterial ist an mehreren Verbindungsstellen, von denen eine exemplarisch mit der Bezugsziffer 22 bezeichnet ist, mit einer dritten gewellten Lage 16 eines zweiten Isolationsmaterials verbunden. Die andere Seite der dritten gewellten Lage 16 ist mit einer zweiten ebenen Lage 14 eines ersten Isolationsmaterials an weiteren Verbindungsstellen 24 verbunden, so dass zwischen den ebenen Lagen 12, 14 und der gewellten Lage 16 Hohlräume 18, 20 gebildet sind, welche in der Fig. als mit Öl 26 gefüllt angedeutet sind. Diese sind an den seitlichen Kanten des Isolationselementes offen und weisen eine kanalähnliche Form auf. Damit ist sichergestellt, dass jeder Kanal über die seitlichen Kanten mit einem flüssigen Isolationsmedium, in diesem Beispiel Öl 26, flutbar ist. Ein Isolationselement weist nämlich nur dann seine volle elektrische Isolationsfähigkeit auf, wenn alle Hohlräume komplett mit einem entsprechenden flüssigen Isolationsmedium gefüllt sind und keine luftgefüllten Bereiche mehr vorhanden sind. Als Isolationsmaterialien sind insbesondere Materialvarianten von Pressspan oder einem anderen stabilen Zellstoffmaterial geeignet, wobei die Dicke einer jeweiligen ersten beziehungsweise zweiten Lage beispielsweise 2mm bis 5mm betragen kann und die Dicke einer gewellten dritten Lage beispielsweise 10mm bis 20mm, wobei sich letzterer Wert aus einer eigentlichen Materialdicke 30 und einer Höhe 28 eines jeweiligen Hohlraums 18, 20 zusammensetzt. In nicht ölbefülltem Zustand ist dieser Aufbau besonders leichtgewichtig, so dass ein derartiges Modul im Vergleich zu einem massiven Isolator beispielsweise bei der Montage in einen Ölkessel eines zu fertigenden Öltransformators besonders einfach zu handhaben ist.

Durch eine trapezähnliche Form der gewellten Lage 16 ist eine flächige Kontaktierung 22, 24 der ersten 12 und zweiten 14 Lage mit der dritten Lage 16 an den somit abgeplatteten Flächen ermöglicht, was sich im Vergleich zu einer sinusähnlichen Wellenform aufgrund der größeren Kontaktfläche sowohl positiv auf die mechanische Stabilität des Isolationselementes auswirkt als auch auf dessen Isolationsfähigkeit. Der durch die Trapezform gebildete schräge Verbindungssteg läuft nämlich in einem fest definierten Winkel auf die erste Lage 12 zu und nicht wie bei einer Sinusform in einem beliebig spitzen Winkel, durch welchen die angrenzenden kanalähnlichen Hohlräume 18, 20 im Verbindungsstellenbereich entsprechend spitz ausgeprägt und schwer mit Öl zu füllen wären, was sich beides negativ auf das Isolationsvermögen auswirkt. Die Verbindungsstellen 22, 24 können beispielsweise mit einem geeigneten hochspannungsbeständigen Klebstoff wie Kasein realisiert sein.

Fig. 2 zeigt eine Seitenansicht 40 auf ein erstes exemplarisches Öltransformatorisolationsmodul mit einer Vielzahl an gleichartigen Isolationselementen 44, welche längs einer Linie 42 bündig übereinander angeordnet sind. Zwischen zwei axial benachbarten Isolationselementen 44 ist jeweils eine erste Zwischenschicht 46 aus einem festen Isolationsmaterial angeordnet, welche jeweils eine ähnliche Dicke aufweist, wie die Isolationselemente, beispielsweise 1cm oder 2cm. Die Verbindung zwischen Isolationselementen 44 und Zwischenschichten 46 erfolgt über einen ausgehärteten hochspannungsbeständigen Klebstoff. Auch für das Material der Zwischenschichten 46 bietet sich eine Pressspanvariante an.

Die Zwischenschichten 46 weisen einen kleineren Grundriss auf als der Grundriss der jeweiligen Isolationselemente 44, so dass jeweils eine quer zur Linie 42 ausgerichtete umlaufende zweite Nut 50 ausgeprägt ist, welche in vorteilhafter Weise den Kriechweg längs der Linie 42 verlängert. Durch ein Zurücksetzen der jeweiligen gewellten Lagen der Isolationselemente gegenüber deren angrenzenden ersten und zweiten Lagen, durch welche der Grundriss eines Isolationselementes bestimmt ist, ist jeweils eine erste umlaufende Nut 48 gebildet, welche den Kriechweg abermals verlängert. Eine Zwischenschicht 46 kann ihrerseits auch aus mehreren miteinander verbundenen ebenen Lagen eines oder auch verschiedener Isolationsstoffe gebildet sein, wie in der Fig. angedeutet.

Fig. 3 zeigt eine Seitenansicht 60 auf zweites exemplarisches Öltransformatorisolationsmodul. Dieses entspricht im Wesentlichen dem in Fig. 2 gezeigten Öltransformatorisolationsmodul, weist also übereinander angeordnete Isolationselemente 66 und dazwischen angeordnete Zwischenschichten 62 auf, jedoch weisen hier die jeweiligen Zwischenschichten 62 einen größeren Grundriss auf, als die Isolationselemente 66, so dass jeweils ein umlaufender Überstand 64 gebildet ist, durch welchen der Kriechweg ebenfalls vorteilhaft verlängert ist. Eine weitere Kriechwegverlängerung durch erste Nuten, welche durch jeweiliges Zurücksetzen der jeweiligen gewellten Lagen gebildet sind, ist ebenfalls in dem gezeigten Öltransformatorisolationsmodul realisiert, aber nicht mit entsprechenden Bezugszeichen versehen.

Fig. 4 zeigt eine exemplarische Draufsicht auf verschiedene Grundrisse eines Öltransformatorisolationsmoduls entsprechend der Seitenansicht in Fig. 3. Die Grundrisse sind sich von der Form her jeweils ähnlich, weisen aber verschiedene Querschnitte auf. Mit der Bezugsziffer 72 gezeigt ist ein Grundriss eines exemplarischen Isolationselementes, beispielsweise mit 12cm mal 12cm Kantenlänge. Dieser seinerseits ist bestimmt durch den Grundriss der ersten und dritten Lage des Isolationselementes. Der Grundriss der von den beiden ebenen Lagen eines Isolationselementes eingeschlossenen gewellten und nach innen zurückgesetzten Lage ist mit der Bezugsziffer 74 angedeutet. Die aus dem Zurücksetzen resultierende umlaufende erste Nut ist mit der Bezugsziffer 80 angedeutet. Entsprechend zeigt die Bezugsziffer 76 den Grundriss einer Zwischenschicht 76, welche einen Überstand 78 aufweist, welcher ebenfalls den Kriechweg verlängert.

### Bezugszeichenliste

- 10: Schnitt durch ein Teil eines ölgefüllten Isolationselementes
- 12: erste ebene Lage
- 14: zweite ebene Lage
- 16: dritte gewellte Lage
- 18: erster Hohlraum
- 20: zweiter Hohlraum
- 22: erste Verbindungsstelle
- 24: zweite Verbindungsstelle
- 26: Öl
- 28: Höhe eines Hohlraums
- 30: Dicke des zweiten Isolationsmaterials
- 40: Seitenansicht auf erstes exemplarisches Öltransformatorisolationsmodul
- 42: Linie
- 44: gleichartiges, scheibenähnliches Isolationselement
- 46: erste Zwischenschicht
- 48: umlaufende erste Nut
- 50: umlaufende zweite Nut
- 60: Seitenansicht auf zweites exemplarisches Öltransformatorisolationsmodul
- 62: zweite Zwischenschicht
- 64: umlaufender Überstand
- 66: gleichartiges, scheibenähnliches Isolationselement
- 70: Draufsicht auf verschiedene Grundrisse
- 72: Grundriss eines Isolationselementes
- 74: Grundriss von allseitig nach innen versetzter gewellter Lage
- 76: Grundriss von Zwischenschicht mit umlaufendem Überstand
- 78: umlaufender Überstand
- 80: umlaufende erste Nut

## Patentansprüche

1. Öltransformatorisolationsmodul (40, 60) mit einer Vielzahl an längs einer Linie (42) bündig übereinander angeordneten, miteinander verbundenen, gleichartigen, scheibenähnlichen Isolationselementen (10, 44, 66) mit einem jeweils zumindest ähnlichen Grundriss (72), wobei ein Isolationselement (10, 44, 66) wenigstens eine erste (12) ebene und eine zweite (14) dazu benachbarte und überwiegend parallele Lage aus einem mechanisch festen, flächigen ersten Isolationsmaterial aufweist, wobei die erste (12) und die zweite (14) Lage Isolationsmaterial mit einer dritten dazwischen angeordneten, gewellten Lage (16) aus einem mechanisch festen, flächigen, zweiten Isolationsmaterial verbunden und beabstandet sind, wobei die dritte Lage (16) seitliche Kanten aufweist und derart gewellt ist, dass alle durch die gewellte Form gebildeten Hohlräume (18, 20) über die seitlichen Kanten komplett mit einer Flüssigkeit (26) flutbar sind.

2. Öltransformatorisolationsmodul nach Anspruch 1, wobei die dritte Lage (16) zumindest bereichsweise trapezähnlich gewellt ist.

3. Öltransformatorisolationsmodul nach einem der Ansprüche 1 oder 2, wobei wenigstens eine weitere ebene Lage und eine damit verbundene weitere gewellte Lage zwischen der ersten (12) und zweiten (14) Lage angeordnet sind, so dass sich eine alternierende Abfolge von ebenen und gewellten Lagen ergibt.

4. Öltransformatorisolationsmodul nach einem der vorherigen Ansprüche, wobei das erste Isolationsmaterial dem zweiten Isolationsmaterial entspricht.

5. Öltransformatorisolationsmodul nach einem der vorherigen Ansprüche, wobei die Höhe (28) der durch die gewellten Form gebildeten Hohlräume (18, 20) wenigstens der doppelten Dicke (30) des ungewellten zweiten Isolationsmaterials entspricht.

6. Öltransformatorisolationsmodul nach einem der vorherigen Ansprüche, wobei die seitlichen Kanten einer gewellten Lage (16) allseitig gegenüber den Kanten der angrenzenden ebenen Lagen (12, 14) nach innen versetzt sind, so dass eine umlaufende erste Nut (48, 80) gebildet ist.

7. Öltransformatorisolationsmodul nach einem der vorherigen Ansprüche, wobei zwischen wenigstens zwei übereinander angeordneten Isolationselementen (10, 44, 66) eine Zwischenschicht (46, 62) mit ähnlichem Grundriss (76) aus einem festem Isolationsmaterial angeordnet ist.

8. Öltransformatorisolationsmodul nach Anspruch 7, wobei die Zwischenschicht (46, 62) einen Grundriss (76) aufweist, welcher größer ist als der jeweilige Grundriss (72) der angrenzenden Isolationselemente (10, 44, 66), so dass durch die Zwischenschicht (46, 62) ein umlaufender Überstand (64, 78) gebildet ist.

9. Öltransformatorisolationsmodul nach Anspruch 7, wobei die Zwischenschicht (46, 62) einen Grundriss aufweist, welcher kleiner ist als der jeweilige Grundriss der angrenzenden Isolationsmodule (72), so dass durch die Zwischenschicht (46, 62) eine umlaufende zweite Nut (50) gebildet ist.

10. Öltransformatorisolationsmodul nach einem der vorherigen Ansprüche, wobei benachbarte Lagen mittels eines hochspannungsbeständigen Klebstoffes miteinander verbunden sind.

11. Öltransformatorisolationsmodul nach einem der vorherigen Ansprüche, wobei alle durch die gewellte Form gebildeten Hohlräume (18, 20) komplett mit Öl (26) geflutet sind.

12. Öltransformator mit Ölkessel und wenigstens einem Öltransformatorisolationsmodul nach einem der Ansprüche 1 bis 11.

## Claims

1. Oil transformer insulation module (40, 60) comprising a multiplicity of disc-like insulation elements (10, 44, 66) of identical type which are arranged flush one above another along a line (42), connected to one another and have an in each case at least similar outline contour (72), wherein an insulation element (10, 44, 66) has at least a first (12) flat layer and a second (14) layer adjacent and predominantly parallel thereto, composed of a mechanically strong, planar first insulation material, wherein the first (12) and second (14) layers of insulation material are connected to and spaced apart from a third, corrugated layer (16) arranged therebetween and composed of a mechanically strong, planar second insulation material, wherein the third layer (16) has lateral edges and is corrugated in such a way that all the cavities (18, 20) formed by the corrugated form can be completely flooded with a liquid (26) via the lateral edges.

2. Oil transformer insulation module according to Claim 1, wherein the third layer (16) is corrugated in a trapezium-like manner at least in regions.

3. Oil transformer insulation module according to either of Claims 1 and 2, wherein at least one further flat layer and one further corrugated layer connected thereto are arranged between the first (12) and second (14) layers, thus resulting in an alternating sequence of flat and corrugated layers.

4. Oil transformer insulation module according to any of the preceding claims, wherein the first insulation material corresponds to the second insulation material.

5. Oil transformer insulation module according to any of the preceding claims, wherein the height (28) of the cavities (18, 20) formed by the corrugated form corresponds to at least double the thickness (30) of the uncorrugated second insulation material.

6. Oil transformer insulation module according to any of the preceding claims, wherein the lateral edges of a corrugated layer (16) are offset on all sides inwardly relative to the edges of the adjoining flat layers (12, 14), such that a circumferential first groove (48, 80) is formed.

7. Oil transformer insulation module according to any of the preceding claims, wherein an intermediate layer (46, 62) having a similar outline contour (76) composed of a solid insulation material is arranged between at least two insulation elements (10, 44, 66) arranged one above another.

8. Oil transformer insulation module according to Claim 7, wherein the intermediate layer (46, 62) has an outline contour (76) which is larger than the respective outline contour (72) of the adjoining insulation elements (10, 44, 66), such that the intermediate layer (46, 62) forms a circumferential overhang (64, 78).

9. Oil transformer insulation module according to Claim 7, wherein the intermediate layer (46, 62) has an outline contour that is smaller than the respective outline contour of the adjoining insulation module (72), such that the intermediate layer (46, 62) forms a circumferential second groove (50).

10. Oil transformer insulation module according to any of the preceding claims, wherein adjacent layers are connected to one another by means of a high-voltage-resistant adhesive.

11. Oil transformer insulation module according to any of the preceding claims, wherein all the cavities (18, 20) formed by the corrugated form are completely flooded with oil (26).

12. Oil transformer comprising oil tank and at least one oil transformer insulation module according to any of Claims 1 to 11.

## Revendications

1. Module d'isolation de transformateur à bain d'huile (40, 60) avec une multiplicité d'éléments d'isolation (10, 44, 66) identiques, en forme de disques, disposés les uns au-dessus des autres en alignement le long d'une ligne (42) et reliés les uns aux autres, avec une projection horizontale chaque fois au moins analogue (72), dans lequel un élément d'isolation (10, 44, 66) présente au moins une première couche plane (12) et une deuxième couche (14) proche de et essentiellement parallèle à celle-ci en un premier matériau d'isolation plat mécaniquement résistant, dans lequel la première (12) et la deuxième (14) couches de matériau d'isolation sont assemblées à et espacées d'une troisième couche ondulée (16) disposée entre celles-ci en un deuxième matériau d'isolation plat mécaniquement résistant, dans lequel la troisième couche (16) présente des bords latéraux et est ondulée de telle manière que toutes les cavités (18, 20) formées par la forme ondulée puissent être entièrement envahies par un liquide (26) par les bords latéraux.

2. Module d'isolation de transformateur à bain d'huile selon la revendication 1, dans lequel la troisième couche (16) est au moins localement ondulée en forme de trapèze.

3. Module d'isolation de transformateur à bain d'huile selon l'une quelconque des revendications 1 ou 2, dans lequel au moins une autre couche plane et une autre couche ondulée assemblée à celle-ci sont disposées entre la première (12) et la deuxième (14) couches, de telle manière qu'il se forme une succession alternée de couches planes et ondulées.

4. Module d'isolation de transformateur à bain d'huile selon l'une quelconque des revendications précédentes, dans lequel le premier matériau d'isolation correspond au deuxième matériau d'isolation.

5. Module d'isolation de transformateur à bain d'huile selon l'une quelconque des revendications précédentes, dans lequel la hauteur (28) des cavités (18, 20) formées par la forme ondulée correspond au moins au double de l'épaisseur (30) du deuxième matériau d'isolation non ondulé.

6. Module d'isolation de transformateur à bain d'huile selon l'une quelconque des revendications précédentes, dans lequel les bords latéraux d'une couche ondulée (16) sont décalés vers l'intérieur sur tous les côtés par rapport aux bords des couches planes adjacentes (12, 14), de telle manière qu'il se forme une première rainure périphérique (48, 80).

7. Module d'isolation de transformateur à bain d'huile selon l'une quelconque des revendications précédentes, dans lequel une couche intermédiaire (46, 62) ayant une projection horizontale analogue (76) en un matériau d'isolation solide est disposée entre au moins deux éléments d'isolation (10, 44, 66) disposés l'un au-dessus de l'autre.

8. Module d'isolation de transformateur à bain d'huile selon la revendication 7, dans lequel la couche intermédiaire (46, 62) présente une projection horizontale (76), qui est plus grande que la projection horizontale respective (72) des éléments d'isolation adjacents (10, 44, 66), de telle manière que la couche intermédiaire (46, 62) forme un dépassement périphérique (64, 78).

9. Module d'isolation de transformateur à bain d'huile selon la revendication 7, dans lequel la couche intermédiaire (46, 62) présente une projection horizontale, qui est plus petite que la projection horizontale respective des modules d'isolation adjacents (72), de telle manière que la couche intermédiaire (46, 62) forme une deuxième rainure périphérique (50).

10. Module d'isolation de transformateur à bain d'huile selon l'une quelconque des revendications précédentes, dans lequel des couches voisines sont assemblées l'une à l'autre par une colle résistant à la haute tension.

11. Module d'isolation de transformateur à bain d'huile selon l'une quelconque des revendications précédentes, dans lequel toutes les cavités (18, 20) formées par la forme ondulée sont complètement envahies par de l'huile (26).

12. Transformateur à bain d'huile avec une cuve à huile et au moins un module d'isolation de transformateur à bain d'huile selon l'une quelconque des revendications 1 à 11.
